# FASCICULE DE BREVET EUROPEEN

(11) **EP 0 469 134 B1**
(45) Date de publication et mention de la délivrance du brevet: **28.09.1994**
(21) Numéro de dépôt: 91905102.9
(22) Date de dépôt: 20.02.1991
(51) Int. Cl.: H01R 13/629

(54) **CONNECTEUR A VERROUILLAGE PAR LEVIER**
VERBINDER MIT VERRIEGELUNGSHEBEL
LOCKING CONNECTOR WITH LEVER

(30) Priorité: 20.02.1990 FR 9002033
(43) Date de publication de la demande: 05.02.1992
(73) Titulaire: FRAMATOME CONNECTORS FRANCE, 78000 Versailles (FR)
(72) Inventeur: LE BRIS, Henri, F-92160 Antony (FR); BONNETIER, Marie-Noelle, F-92220 Bagneux (FR)
(74) Mandataire: Fort, Jacques
(86) Numéro de dépôt international: FR9100138
(87) Numéro de publication internationale: WO9113476

## Description

L'invention concerne les connecteurs électriques ayant une fiche et une embase accouplables l'une à l'autre par enfoncement et portant des contacts coopérants, munies de moyens de verrouillage comportant un levier en fourche dont les branches tournent sur un des éléments (embase ou, plus fréquemment, fiche) autour d'un axe transversal à la direction d'enfichage et présentent des griffes venant s'engager sur une rampe ménagée sur l'autre élément (fiche ou, plus fréquemment, embase) lors du basculement du levier autour de son axe dans une direction l'amenant sur l'élément qui le porte.

Dans de nombreux cas, on est amené à placer des connecteurs électriques à des emplacements où ils sont peu accessibles et où en particulier il est difficile d'exercer à la main une force d'enfoncement ou d'arrachement de la fiche. Cette situation se rencontre en particulier dans l'industrie automobile et on peut citer à titre d'exemple les connecteurs de sortie de boîte de vitesse.

On a déjà proposé des connecteurs du type ci-dessus défini dans lesquels le basculement du levier, relativement facile à effectuer par serrage à la main de l'ensemble levier-fiche, finit d'enfoncer la fiche et le verrouille. Mais ces connecteurs ne résolvent que très partiellement le problème, car l'extraction doit encore se faire en tirant sur la fiche, après rotation du levier pour le déverrouiller. Par ailleurs, beaucoup des connecteurs existants du type ci-dessus défini sont susceptibles de se desserrer sous l'effet des vibrations axiales ou transversales.

Le document US-A-3 836 938 décrit un connecteur du type ci-dessus défini dans lequel une action sur un levier permet d'effectuer non seulement le verrouillage et le déverrouillage, mais aussi l'enfoncement et l'extraction de la fiche et qui, au surplus, garantit un maintien de l'enfichage complet même en cas de vibrations intenses.

Chaque branche de la fourche comporte, en plus de la griffe de verrouillage destiné à venir s'appuyer sur la rampe orientée de façon que le basculement du levier provoque le rapprochement de la fiche et de l'embase, un doigt supplémentaire destiné à s'appuyer sur une rampe orientée en sens contraire de la première, ayant un profil tel que l'écartement du levier de sa position de verrouillage exerce une force tendant à séparer la fiche de l'embase.

Dans ce but, l'invention propose notamment un connecteur du type ci-dessus défini dans lequel à l'avant de chaque griffe, le levier est muni d'un ergot, qui verrouille les éléments l'un sur l'autre lorsqu'il dépasse une zone d'engagement. L'invention sera mieux comprise à la lecture de la description qui suit d'un mode particulier de réalisation, donné à titre d'exemple non limitatif. La description se réfère aux dessins qui l'accompagnent, dans lesquels :
- la Figure 1 est une vue en perspective éclatée, montrant les composants principaux d'un connecteur électrique du type dit "rond" qui sont concernés par l'invention ;
- la Figure 2 est une vue éclatée, en élévation, montrant les composants du connecteur de la Figure 1, dans une position inverse de celle de la Figure 1 ;
- la Figure 3 est une vue en perspective et en coupe partielle du connecteur dans l'état où il se trouve en fin de verrouillage ;
- la Figure 4 est une vue en perspective du levier de verrouillage du connecteur des Figures 1 à 4, destinée à faire mieux apparaitre la forme des doigts de déverrouillage ;
- la Figure 5 est un schéma montrant les positions relatives successives du levier et de la rampe lors du verrouillage ;
- la Figure 6, similaire à la Figure 3, est une vue en élévation du connecteur montrant les éléments dans la position où ils se trouvent au début du mouvement d'extraction.

Le connecteur dont les composants principaux sont montrés en Figures 1 à 3 a une constitution générale connue. Il se compose d'une fiche 10 et d'une embase 12. La fiche a un manchon 14 qui contient ou constitue un bloc isolant rigide percé de passages de réception de bornes de contact électrique. Lorsque la fiche est montée sur un câble électrique 15 (Figure 3), les conducteurs du câble sont raccordés aux bornes. Un raccord 18 est surmoulé sur le câble 15 et le manchon 14. Une bague de maintien 16 enveloppe la partie avant du manchon.

L'embase 12 comprend un corps 20 ayant une partie avant tubulaire destinée à s'engager dans le manchon 14, contenant ou constituant un isolant de réception de bornes de contact pouvant s'engager dans celles de la fiche 12.

Les moyens de verrouillage et de déverrouillage coopérants qui équipent la fiche 10 et l'embase 12 comportent un levier en fourche 22 dont les branches tournent, dans le mode de réalisation illustré, sur la fiche 10 autour d'un axe orthogonal à l'axe de la fiche. Cet axe est matérialisé par deux pions 24 sertis sur la bague 16. En général, l'axe de basculement du levier sera placé dans un plan diamétral du connecteur, comme illustré sur les Figures. Les branches du levier 22, qui sera généralement constitué en tôle découpée et pliée, présentent des griffes 32 constituées par des parties terminales des branches, repliées vers l'intérieur.

Les moyens de verrouillage comprennent encore, sur le corps 20 de l'embase, deux cames allongées 26 symétriques par rapport à un plan axial de l'embase définissant une première rampe 28, dirigée vers l'arrière et intervenant lors de l'accouplement et du verrouillage, et une second rampe 30, dirigée vers l'avant, intervenant lors de l'extraction.

Les griffes terminales des branches du levier 22 sont destinées à s'appuyer contre la première rampe 28 lorsque le levier est basculé dans le sens indiqué par la flèche f, à partir de l'orientation où il est montré en Figures 1 et 2. Dans le mode de réalisation représenté, chaque griffe présente, à l'avant dans le sens de basculement suivant la direction f, un ergot 33 constitué par une languette en porte-à-faux, relativement élastique. Les bords internes des griffes sont repliés vers l'arrière, de façon à donner à ces griffes une forme générale en J. Lors de l'accouplement, les bords repliés s'engagent dans des rainures 34 ménagées à la base des cames 26, évitent l'ouverture de la fourche et guident les griffes 32.

Chaque rampe comporte au moins une zone d'accouplement et une zone de verrouillage, présentant des pentes de sens inverse. Dans le mode de réalisation représenté, chaque rampe 28 présente une zone d'entrée, définissant un plan faisant un angle d'environ 60° avec un plan diamétral. La position de ce plan et son orientation sont choisies en fonction de la position de l'axe de basculement du levier 22. L'inclinaison des zones d'entrée est telle que la force provoquée par un couple de basculement appliqué au levier dans le sens de la flèche f enfonce la fiche 10 dans l'embase 12. Une zone d'accouplement, faisant suite à la première, présente une pente plus faible et amène la fiche et l'embase dans leur position de plein engagement.

Enfin, le verrouillage en position de plein engagement est réalisé, dans le cas représenté, par le passage des ergots 33 au-delà des secondes zones et par leur appui sur une troisième zone, ou zone de verrouillage, dont la pente est inverse de celle de la seconde zone et peut être symétrique de cette pente L'arête de jonction entre les seconde et troisième zones est placée de façon à correspondre à la venue du levier 32 en appui contre la fiche 18, comme le montre la Figure 3. Sur la Figure 5, les nombres 22₁, 22₂ et 22₃ désignent des positions successives du levier 22 et de la rampe 28. Le levier est cependant encore plus écarté qu'indiqué en 24 lors de l'insertion manuelle initiale. Lorsque le verrouillage est effectif, l'élasticité de l'isolant ou d'un disque en élastomère souple interposé entre les isolants rigides interdit tout déverrouillage intempestif.

Les rampes d'extraction 30 coopèrent avec des doigts 36 constitués par découpage de languettes dans les branches du levier 22 et pliage. Les rampes 30 ont une forme telle que les doigts 36 ne viennent s'appuyer sur elles que lorsque le levier 22 a tourné suffisamment pour être déverrouillé. Lors de la poursuite du basculement du levier 22 en sens inverse de la flèche f, chaque doigt 36 s'appuie et glisse sur une partie oblique de la rampe 30 en exerçant une force d'extraction. Dans le cas illustré sur les Figures 2 et 6, on voit que la rampe 30 présente une zone plane perpendiculaire à l'axe du connecteur, qui est purement passive, et une zone oblique de travail qui provoque l'extraction.

L'invention ne se limite pas au mode particulier de réalisation qui a été décrit à titre d'exemple. En particulier, les griffes et les doigts du levier, ainsi que les rampes d'une même came, pourraient être remplacés par des éléments différents, mais remplissant la même fonction.

## Revendications

1. Connecteur électrique ayant deux éléments, accouplables l'un à l'autre par enfoncement, constituant l'un une fiche (10) et l'autre une embase (12), portant des contacts coopérants, munis de moyens de verrouillage ayant un levier en fourche (22) dont les branches tournent sur un des éléments autour d'un axe transversal à la direction d'enfichage et présentent d'une part des griffes (32) destinées à venir s'engager et glisser sur une zone d'engagement d'une rampe de verrouillage (28), ladite zone étant orientée de façon que le basculement du levier provoque le rapprochement des éléments, d'autre part un doigt (36) placé entre l'axe et la griffe et destiné à s'appuyer sur une rampe d'extraction (30) orientée en sens contraire de la première, ayant un profil tel que l'écartement du levier de sa position de verrouillage exerce une force tendant à séparer les éléments l'un de l'autre, et d'autre part encore, à l'avant de chaque griffe (32) dans le sens du basculement du levier lors du verrouillage, un ergot (33) destiné à dépasser ladite zone d'engagement pour verrouiller les éléments l'un sur l'autre.

2. Connecteur selon la revendication 1, caractérisé en ce que l'ergot est constitué par une languette en porte-à-faux, prolongeant la griffe vers l'avant dans le sens de verrouillage, et en ce que la rampe de déverrouillage est dimensionnée de façon que les doigts (36) ne s'appuient sur elle qu'une fois le levier déverrouillé.

3. Connecteur selon la revendication 1 ou 2, caractérisé en ce que chaque rampe de verrouillage (28) comporte, au-delà de la zone d'engagement provoquant le rapprochement des éléments, une zone de verrouillage ayant une pente inverse de celle de la zone d'engagement et destinée à recevoir l'ergot.

4. Connecteur selon l'une quelconque des revendications précédentes, caractérisé en ce que chaque griffe présente des bords repliés destinés à s'engager dans une rainure de guidage (34) à la base de la rampe de verrouillage (28).

5. Connecteur selon l'une quelconque des revendications 1 à 4, caractérisé en ce que les deux rampes (28,30) sont ménagées sur des faces opposées d'une même came de forme allongée (26) prévue sur l'embase.

6. Connecteur selon l'une quelconque des revendications 1 à 5, caractérisé en ce que la rampe d'extraction comprend une partie oblique d'extraction placée de façon que le doigt correspondant (36) n'entre en contact avec elle qu'après déverrouillage.

7. Connecteur selon l'une quelconque des revendications 1 à 6, caractérisé en ce que le levier est constitué en tôle pliée, en ce que les griffes (32) sont constituées par des parties terminales repliées des branches, et en ce que les doigts (36) sont constitués par des parties découpées et repliées des branches.

## Patentansprüche

1. Elektrischer Verbinder aus zwei Teilen, die ineinandergesteckt werden können, wobei einer von beiden den Steckerteil (10) und der andere den Einsteckteil (12) bildet, welche zusammenpassende Kontakte aufweisen, die mit Verriegelungsvorrichtungen mit einem gabelförmigen Hebel (22) versehen sind, dessen Bügel auf einem der Teile um eine zur Einsteckrichtung quer gerichtete Achse drehen und einerseits Krallen (32) aufweisen, die vorgesehen sind, in einen Eingriffsbereich einer Verriegelungsschräge (28) einzugreifen und darin zu gleiten, wobei dieser Bereich so ausgerichtet ist, daß durch Schwenken des Hebels beide Teile einander angenähert werden, andererseits einen zwischen der Achse und der Kralle angeordneten Finger (36), der an einer Ausziehschräge (30) anliegen soll, die gegenüber der ersten in entgegengesetzter Richtung ausgerichtet ist und ein solches Profil hat, daß bei Entfernen des Hebels aus seiner Verriegelungsstellung eine Kraft ausgeübt wird, die danach strebt, die Teile voneinander zu trennen, und andererseits noch vorne an jeder Kralle (32) in Richtung auf das Schwenken des Hebels beim Verriegeln einen Nocken (33) aufweisen, der über diesen Eingriffsbereich hinausstehen soll, um die Teile miteinander zu verriegeln.

2. Verbinder nach Anspruch 1, dadurch gekennzeichnet, daß der Nocken aus einer überhängenden Zunge besteht, welche die Kralle nach vorne in Verriegelungsrichtung verlängert, und dadurch, daß die Entriegelungsschräge so dimensioniert ist, daß die Finger (36) erst daran anliegen, wenn der Hebel entriegelt ist.

3. Verbinder nach Anspruch 1 oder 2, dadurch gekennzeichnet, daß jede Verriegelungsrampe (28) jenseits des Eingriffsbereichs, der die Annäherung der Teile bewirkt, einen Verriegelungsbereich mit einer der Neigung des Eingriffsbereichs entgegengesetzten Neigung aufweist, welcher die Zunge (33) aufnehmen soll.

4. Verbinder nach einem der vorstehenden Ansprüche, dadurch gekennzeichnet, daß jede Kralle umgebogene Kanten aufweist, dazu vorgesehen, in eine Führungsrille (34) am Ansatz der Verriegelungsschräge (28) einzugreifen.

5. Verbinder nach einem der Ansprüche 1 bis 4, dadurch gekennzeichnet, daß die beiden Schrägen (28,30) an gegenüberliegenden Seiten ein und desselben, am Einsteckteil vorgesehenen, länglichen Nockens (26) angeordnet sind.

6. Verbinder nach einem der Ansprüche 1 bis 5, dadurch gekennzeichnet, daß die Ausziehschräge einen schrägen Bereich zum Herausziehen aufweist, der so plaziert ist, daß der entsprechende Finger (36) mit ihm erst nach dem Entriegeln in Kontakt kommt.

7. Verbinder nach einem der Ansprüche 1 bis 6, dadurch gekennzeichnet, daß der Hebel aus Walzblech besteht, daß die Krallen (32) aus umgebogenen Endstücken der Bügel bestehen, und daß die Finger (36) aus aus den Bügeln geschnittenen und umgebogenen Teilen bestehen.

## Claims

1. Electrical connector having two elements which can be coupled into each other by insertion, one forming a plug (10) and the other forming a socket (12), carrying cooperating contacts, provided with locking means having a fork lever (22) whose branches rotate on one of the elements about an axis transversal to the plug-in-direction and have, on the one hand, claws (32) apt to engage and slide on an engagement zone of a locking ramp (28), said zone being oriented in such a manner that the tilting of the lever causes the elements to come closer to each other, and, on the other hand, a finger (36) located between the axis and the claw (32) and intended to bear on an extraction ramp (30) oriented in a direction opposite to that of the first ramp, having a shape such that movement of the lever from its locking position exerts a force tending to separate the elements from each other, and still on the other hand, at the front of each claw (32) in the direction of tilting of the lever during locking, a tab (33) intended to pass said engagement zone for locking the elements on each other.

2. Connector according to claim 1, characterized in that the tab (33) consists of a projecting tongue which extends beyond the claw forwardly in the locking direction and in that the unlocking ramp is so dimensioned that the fingers (36) bear hereon only after the lever has been unlocked.

3. Connector according to claim 1 or 2, characterized in that each locking ramp (28) comprises, beyond the engagement zone causing the elements to come together, a locking zone having a slope reverse that of the engagement zone and intended to receive the tab.

4. Connector according to any one of the preceding claims, characterized in that each claw has folded-over edges intended for engagement in a guiding groove (34) in the base of the locking ramp (28).

5. Connector according to claim 1, 2 or 3, characterized in that the two ramps (28, 30) are provided on opposite faces of a same cam (26) of elongate shape provided on the socket.

6. Connector according to any one of claims 1-5, characterized in that the extraction ramp comprises a slanted extraction portion placed in such a manner that the corresponding finger (36) only comes into contact with it if after unlocking.

7. Connector according to any one of claims 1-6, characterized in that the lever is constituted from a folded metal sheet, in that the claws (32) are constituted by folded-over terminal portions of the branches and in that the fingers (36) are constituted by cut-out and folded-over portions of the branches.
